# EUROPÄISCHE PATENTSCHRIFT

(11) **EP 1 683 559 B1**
(45) Veröffentlichungstag und Bekanntmachung des Hinweises auf die Patenterteilung: **21.03.2012**
(21) Anmeldenummer: 06000775.4
(22) Anmeldetag: 14.01.2006
(51) Int. Cl.: A63H 18/12

(54) **Spielfahrzeug, das spurgeführt auf einer Bahn betrieben wird**
Toy car following a track
Véhicule-jouet guidé sur un tracé

(30) Priorität: 20.01.2005 DE 102005002612
(43) Veröffentlichungstag der Anmeldung: 26.07.2006
(73) Patentinhaber: Dr. Ing. h.c. F. Porsche AG, 70435 Stuttgart (DE)
(72) Erfinder: Reuter, Uwe, 75382 Althengstett (DE)

(56) Entgegenhaltungen:
- WO-A-02/068077
- US-A- 1 869 199
- US-A- 4 031 661
- US-A- 4 221 077
- US-A- 5 896 017

## Beschreibung

Die Erfindung bezieht sich auf ein Spielfahrzeug, nach dem Patentanspruch 1.

Ein bekanntes Spielfahrzeug, DE 32 40 712 C2, wird mittels eines Elektromotors angetrieben, und zwar auf einer Bahn, in die eine ferromagnetische Stromleiter aufweisende Führungsnut für einen Führungszapfen des Spielfahrzeugs eingelassen ist. In das Spielfahrzeug eingebaut ist ein Dauermagnet, der durch Magnethaftung die Traktion des Spielfahrzeugs verbessert.

In der US 3,690, 393 wird ein Spielfahrzeug behandelt, das zum Betrieb auf einer magnetischen Fahrbahn geeignet ist. Hierbei sind die Räder des Spielfahrzeugs als Magnete ausgeführt, wodurch eine gezielte Traktion zwischen besagten Rädern und Fahrbahn angestrebt wird.

Aus der US 4,031,661 A ist eine Anordnung für ein elektrisch angetriebenes Spielfahrzeug bekannt, welche dazu dient, die Traktion der Räder des Spielfahrzeugs zu erhöhen. Hierzu sind Kollektoren für den magnetischen Fluss vorgesehen, welche aus einem blattförmigen Material ausgebildet sind und von einem Magneten angezogen werden.

Die US 4,221,077 A beschreibt ein Spielfahrzeug, welches auf einer mehrspurigen Bahn betrieben wird, und dabei von einer Spur der Bahn zu einer anderen Spur der Bahn gesteuert werden kann. In diesem Zusammenhang wird die Verwendung eines Elektromagnets vorgeschlagen, welcher ausgeschaltet werden kann, wenn gewünscht wird, das Spielfahrzeug von einer Spur zu entkoppeln.

Es ist Aufgabe der Erfindung, ein auf einer Bahn betreibbares Spielfahrzeug unter Vermittlung eines Magnets in der Weise auszugestalten, dass eine funktionsgerechte Traktion des Spielfahrzeugs bei unterschiedlichen Fahrbetriebszuständen gewährleistet ist.

Nach der Erfindung wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, dass das Spielfahrzeug dank der gesteuerten Magnetkraft des Magnets in definierten Fahrbetriebszuständen eine vorbildliche Traktion aufweist. Bei geradeaus Fahrt erreicht das Spielfahrzeug eine höhere Geschwindigkeit, da die Magnetkraft mit zunehmender Geschwindigkeit geringer wird; bei Volllast kann sie Null sein. In der Bremsstellung eines Reglers, mit dem das Spielfahrzeug gesteuert wird, wird es magnetkraftbeeinflusst auf die Bahn gezogen und durch Erhöhung des Rollwiderstands und der Magnetkraft wird der Bremsweg verkürzt. Beim Kurveneinleiten bewirkt die Magnetkraft eine Stabilisierung des Fahrzeugs, und zwar dadurch, dass der das Fahrzeug Steuernde kurzzeitig den Regler in Richtung Null bewegt. Darüber hinaus ist während der Kurvenfahrt der Driftwinkel und damit auch die Kurvenstabilität über die Stellung des Reglers dosierbar. Schließlich lässt sich die konstruktive Ausbildung des Magnets und seine Anordnung im Spielfahrzeug mit vergleichsweise einfachen Mitteln umsetzen.

In der Zeichnung wird ein Ausführungsbeispiel der Erfindung gezeigt, das nachstehend näher erläutert.

### Es zeigen

- Fig. 1: eine schematische Ansicht des Spielfahrzeugs von oben mit einem erfindungsgemäßen Magnet,
- Fig. 2: eine Schnitt nach der Linie II-II der Fig.1.

Ein Spielfahrzeug 1 ist zum spurgeführten Betrieb auf einer bspw. aus mehreren Bahnabschnitten bestehenden Bahn 2 ausgebildet, die mit einer metallischen Stromschieneneinrichtung 3 versehen ist. Ein Fahrgestell 4 des Spielfahrzeugs 1 ist mit einer Vorderräder 5 und 6 aufweisenden Vorderachse 7 und einer Hinterräder 8 und 9 umfassenden Hinterachse 10 versehen. Im Bereich der Vorderachse 7 ist ein Schwingarm 11 angeordnet, der um Lagerzapfen 12 und 13 drehbar gelagert und mit einem kielartigen Leitelement 14 versehen ist. Das Leitelement 14 schließt eine Mittellängsebene A-A des Spielfahrzeugs 1 ein und greift im Bereich der Stromschieneinrichtung 3 in eine Nut 15 der Bahn 1 ein.

Zum Antrieb des Spielfahrzeugs 1 dient ein Elektromotor 16, der mit einer Antriebswelle 17 quer zur Mittellängsebene A-A ausgerichtet ist und zwischen Vorderachse 7 und Hinterachse 10, jedoch benachbart von letzterer in das Fahrgestell 4 eingebaut ist. Zwischen Antriebswelle 17 des Elektromotors 16 und einer Achswelle 18 der Hinterachse 10 arbeitet ein Getriebe 19, umfassend zwei Zahnräder 20 und 21. Der Elektromotor 16 wird über mit dem Schwingarm 11 verbundenen und an der Stromschieneneinrichtung 3 anliegenden nicht gezeigten Stromabnehmern mit Betriebsstrom versorgt.

In das Fahrgestell 4 eingebaut ist ein Magnet 22, dessen Magnetkraft in Abhängigkeit von Fahrbetriebszuständen - Geradeausfahrt, Bremsen, Kurvenfahrt - des Spielfahrzeugs 1 beeinflussbar ist. Hierzu wird der Magnet 22 mittels des Betriebsstroms des Elektromotors 16 angesteuert, und der Magnet 22 ist unter Vermittlung von elektrischen Leitungen 23 und 24 mit dem Elektromotor 16 verbunden, der unter Zwischenschaltung von Halteeinrichtungen 25 und 26 am Fahrgestell 4 befestigt ist. Der Magnet 22 ist als Zylinder mit kreiszylinderischer Form ausgeführt und umfasst einen ringförmigen Dauermagnet 27 mit einer Bohrung 28, in die eine Abschaltspule 29 eingesetzt ist. Dabei ist eine Mittelachse 30 des Magnets 22 in etwa auf die Mittellängsebene A-A ausgerichtet. Die Lage der Mittelachse 30 auf der Mittellängsebene A-A ist im Ausführungsbeispiel relativ nahe am Elektromotor 16. Besagte Mittelachse 30 kann aber auch in Fahrtrichtung B gesehen weiter vorne angeordnet sein, wobei ihre optimierte Position empirisch und/oder rechnerisch festlegbar ist.

Bei Bestromung der Abschaltspule 29 mit dem Betriebsstrom des Elektromotors 16 wird ein zu der Wirkrichtung des Dauermagneten 27 entgegengesetzt gerichtetes Magnetfeld erzeugt und als Folge das resultierende Gesamtmagnetfeld reduziert bzw. aufgehoben. Hierzu dient der Betriebsstrom, der über die Stromabnehmer der Abschaltspule 27 des Magnet 22 zugeführt wird, wobei der proportional zur Fahrgeschwindigkeit wirkende Betriebsstrom von dem das Spielfahrzeug 1 Steuernden mittels eines manuell bedienbaren Reglers gesteuert wird.

Beim Betrieb des Spielfahrzeugs ergeben sich folgende Fahrbetriebszustände:
- Bei Geradeausfahrt, Bremsvorgängen geradeaus und Kurvenfahrt werden unterschiedliche Anpresskräfte über den Magnet 22 erzeugt.
- Der Magnet 22 erzeugt bei Geradeausfahrt keine oder nur eine geringe, bei Bremsvorgängen und bei Kurvenfahrt eine hohe Anpresskraft.
- Der Magnet erzeugt bei Kurvenfahrt mit großem Radius eine hohe und bei Kurvenfahrt mit kleinem Radius eine hohe, jedoch dosierbare Anpresskraft.
- Um die Anpresskräfte des Magnets 22 in Abhängigkeit der verschiedenen Fahrbetriebszuständen definieren zu können werden rechnerische oder empirische Verfahren eingesetzt.

## Patentansprüche

1. Spielfahrzeug (1), das spurgeführt auf einer Bahn (2) betreibbar ist und das einen Stromabnehmer zum Zusammenwirken mit einer metallischen Stromschieneneinrichtung der Bahn (2) aufweist, wobei in das mittels eines Elektromotors (16) bewegte Spielfahrzeug (1) zur Optimierung der Traktion zwischen Bahn (2) und Spielfahrzeug (1) ein Magnet (22) installiert ist, der auf die Stromschieneneinrichtung der Bahn (2) richtbar ist, wobei die Magnetkraft des Magnets (22) in Abhängigkeit von Fahrbetriebszuständen des durch den Elektromotor (16) angetriebenen Spielfahrzeugs (19) beeinflussbar ist, wobei der Magnet (22) über den Betriebsstrom des Elektromotors (16) angesteuert wird, **dadurch gekennzeichnet, dass** der als Zylinder ausgeführte Magnet (22) einen ringförmige Dauermagnet (27) und eine in eine Bohrung (28) des Dauermagnets (27) eingesetzte Abschaltspule (29) umfasst.

2. Spielfahrzeug nach Anspruch 1, **dadurch gekennzeichnet, dass** der Magnet (22) über elektrische Leitungen (23 und 24) mit dem Elektromotor (16) verbunden ist.

3. Spielfahrzeug nach Anspruch 1 oder 2, **dadurch gekennzeichnet, dass** der Magnet (22) benachbart einem eine Hinterachse (10) antreibenden Elektromotor (16) angeordnet ist.

4. Spielfahrzeug nach Anspruch 1, 2 oder 3, **dadurch gekennzeichnet, dass** eine Mittelachse (30) des Zylinders des Magnets (22) in etwa auf einer Mittellängsebene (A-A) des Spielfahrzeugs (1) liegt.

## Claims

1. Toy vehicle (1) which can be operated guided on a track (2) and which has a current collector for interacting with a metallic power rail device of the track (2), wherein a magnet (22) is installed in the toy vehicle (1) moved by means of an electric motor (16), in order to optimize the traction between the track (2) and the toy vehicle (1), which magnet (22) can be directed onto the power rail device of the track (2), wherein the magnetic force of the magnet (22) can be influenced as a function of travel operating states of the toy vehicle (1) which is driven by the electric motor (16), wherein the magnet (22) is actuated under the operating current of the electric motor (16), **characterized in that** the magnet (22) which is embodied as a cylinder comprises an annular permanent magnet (27) and a deactivation coil (29) which is inserted into a drilled hole (28) in the permanent magnet (27).

2. Toy vehicle according to Claim 1, **characterized in that** the magnet (22) is connected to the electric motor (16) via electrical lines (23 and 24).

3. Toy vehicle according to Claim 1 or 2, **characterized in that** the magnet (22) is arranged adjacent to an electric motor (16) which drives a rear axle (10).

4. Toy vehicle according to Claim 1, 2 or 3, **characterized in that** a central axis (30) of the cylinder of the magnet (22) is located approximately on a central longitudinal plane (A-A) of the toy vehicle (1).

## Revendications

1. Véhicule-jouet (1) qui peut fonctionner sur une piste (2) de manière guidée sur voie et qui comprend un collecteur de courant en vue de la coopération avec un dispositif de rail conducteur métallique de la piste (2), un aimant (22) étant installé dans le véhicule-jouet (1) mû au moyen d'un moteur électrique (16) en vue de l'optimisation de la traction entre la piste (2) et le véhicule-jouet (1), lequel aimant pouvant être orienté vers le dispositif de rail conducteur de la piste (2), la force magnétique de l'aimant (22) pouvant être influencée en fonction d'états de conduite du véhicule-jouet (1) entraîné par le moteur électrique (16), l'aimant (22) étant excité au moyen du courant de service du moteur électrique (16), **caractérisé en ce que** l'aimant (22) réalisé en tant que cylindre comporte un aimant permanent (27) annulaire et une bobine de coupure (29) insérée dans un alésage (28) de l'aimant permanent (27).

2. Véhicule-jouet selon la revendication 1, **caractérisé en ce que** l'aimant (22) est relié au moteur électrique (16) au moyen de lignes électriques (23 et 24).

3. Véhicule-jouet selon la revendication 1 ou 2, **caractérisé en ce que** l'aimant (22) est disposé à proximité d'un moteur électrique (16) entraînant un essieu arrière (10).

4. Véhicule-jouet selon la revendication 1, 2 ou 3, **caractérisé en ce qu'**un axe médian (30) du cylindre de l'aimant (22) se situe approximativement sur un plan longitudinal médian (A-A) du véhicule-jouet (1).
